# EUROPÄISCHE PATENTSCHRIFT

(11) **EP 2 609 245 B1**
(45) Veröffentlichungstag und Bekanntmachung des Hinweises auf die Patenterteilung: **21.12.2016**
(21) Anmeldenummer: 11741228.8
(22) Anmeldetag: 09.08.2011
(51) Int. Cl.: D06F 58/02, D06F 58/20, D06F 58/28

(54) **VERFAHREN ZUM TROCKNEN VON TEXTILEM GUT UND WÄSCHETROCKNER**
METHOD FOR DRYING TEXTILES AND LAUNDRY DRYER
PROCÉDÉ DE SÉCHAGE D'UN ARTICLE TEXTILE ET SÈCHE-LINGE

(30) Priorität: 24.08.2010 CH 13502010
(43) Veröffentlichungstag der Anmeldung: 03.07.2013
(73) Patentinhaber: QUO AG, 8050 Zürich (CH)
(72) Erfinder: GANZ, Jochen, CH-8610 Uster (CH)
(74) Vertreter: Troesch Scheidegger Werner AG
(86) Internationale Anmeldenummer: PCT/EP2011/063707
(87) Internationale Veröffentlichungsnummer: WO 2012/025378

(56) Entgegenhaltungen:
- WO-A1-2007/093073
- DE-A1- 2 852 449
- DE-A1- 3 116 697
- DE-A1- 3 644 077
- DE-A1- 4 104 989

## Beschreibung

Die vorliegende Erfindung betrifft ein Verfahren zum Trocknen textilen Gutes nach dem Oberbegriff von Anspruch 1, sowie einen Wäschetrockner.

Angesichts der in den letzten Jahren kontinuierlich wachsenden Relevanz von Umwelt- und energiepolitischen Fragen und einem gestiegenen Energiebewusstsein seitens der Bevölkerung kommt heute der Energieeffizienz von Elektrogeräten eine hohe Bedeutung zu. Da ein signifikanter Anteil der in den Industrieländern produzierten Energie für Wäschetrocknung aufgewendet wird, konzentrierten sich zahlreiche Entwicklungsanstrengungen auch auf die Verbesserung des Wirkungsgrades von Wäschetrocknern.

So sind z.B. Wäschetrockner bekannt, bei denen der Druck in den Wäschebehältern reduziert wird, damit die Feuchte bereits bei verhältnismässig geringer Temperatur ausdampft und folglich der Energieverbrauch gesenkt wird. Derartige Wäschetrockner sind z.B. aus den Dokumenten DE 1 432 869, DE 1 585 916, US 3 030 712 sowie US 3 238 750 bekannt. Nachteilig an diesen Wäschetrocknern ist insbesondere, dass sie immer noch einen relativ geringen Wirkungsgrad und einen relativ komplexen Aufbau aufweisen. Die DE 2 218 440 schlägt einen Wäschetrockner vor, bei dem der Druck im Wäschebehältnis reduziert und als zusätzliche Massnahme zur Erhöhung des Wirkungsgrades der Luftstrom zum Trocknen der Wäsche über den Wärmetauscher einer Wärmepumpe in einem Kreislauf geführt wird. Nachteilig ist auch hier, dass die Vorrichtung einen relativ komplizierten Aufbau und einen relativ geringen Wirkungsgrad besitzt.

In der FR 1 201 674, DE 31 16 697 und DE 36 44 077 werden wieder Vorrichtungen zum Entfeuchten nasser Wäsche vorgeschlagen, bei welchen der das textile Gut enthaltende Raum evakuiert wird und die so bei niedriger Temperatur verdampfende Nässe abgezogen wird. Zusätzlich wird bei dem in diesen Druckschriften vorgeschlagenen Vorrichtungen die abgezogene Feuchte komprimiert, welche dabei eine Temperaturerhöhung erfährt. Die erhöhte Temperatur und die Kondensationsenergie werden in einem Wärmetauscher ausgenutzt, um das zu trocknende Gut in der Vorrichtung zu erwärmen. Das Anordnen eines zusätzlichen Wärmetauschers hat sich jedoch nicht bewährt, weshalb die vorgeschlagenen Vorrichtungen nie zur Produktionsreife weiter entwickelt wurden.

Angesichts der oben erwähnten Nachteile wurde in der WO2007/093073 ein Verfahren zum Trocknen von textilem Gut bzw. Betreiben eines Wäschetrockners vorgeschlagen, das sich durch einen im Vergleich zum Stand der Technik höheren Wirkungsgrad resp. verringertem Energieverbrauch auszeichnet.

Vorgeschlagen wird, dass zum Trocknen eines textilen Gutes in einer dafür vorgesehene Aufnahme zunächst das Innere der Aufnahme mit dem darin eingegebenen Gut evakuiert und erwärmt wird. Durch Druckverminderung und Erwärmung wird die Feuchte aus dem Gut abgedampft, worauf das Wasser aus dem Innenraum abgezogen wird. Durch Abgabe des abgezogenen Wassers an die Umgebung bzw. durch Komprimierung des abgezogenen Wassers auf Umgebungsdruck wird diese erwärmt sich und mindestens ein Teil der Energie des Wasserdampfes wir zur weiteren Erwärmung der Trommel an der Aussenseite zugeführt, wobei der Wasserdampf dabei zumindest teilweise kondensiert.

In der DE 4104989 wird ein Verfahren und eine Vorrichtung zum Evakuieren und Entfeuchten eines mit einem oder mehreren verdampfbaren Fluiden und mit einem oder mehreren nichtverdampfbaren Fluiden angefüllten Raum beschrieben, wobei der Raum dadurch entfeuchtet wird, dass der Druck des abzusaugenden Fluids zunächst mittels einer Turbokraftmaschine erhöht wird.

Die Aufgabe der vorliegenden Erfindung besteht auf der Basis der erwähnten WO2007/093073 eine weitere Verbesserung beim Betreiben eines Wäschetrockners vorzuschlagen.

Diese Aufgaben wird für ein Verfahren durch die Merkmale des kennzeichnenden Teils insbesondere von Anspruch 1 und für den Wäschetrockner durch die Merkmale des kennzeichnenden Teils von Anspruch 5 gelöst.

Erfindungsgemäss wird vorgeschlagen, dass das zu trocknende textile Gut in einer dafür vorgesehenen Aufnahme angeordnet wird, und dass der Druck in der Aufnahme mit dem eingegebenen zu trocknenden Gut gegenüber dem Umgebungsdruck mittels eines mehrstufigen radialen Turbokompressors reduziert wird, wodurch die Verdampfungstemperatur der Feuchte im Gut entsprechend reduziert wird, worauf die abgedampfte Feuchte aus der Aufnahme abgezogen wird. Vorgeschlagen wird, dass der Druck in der Aufnahme, wie beispielsweise einem Trockenraum und/oder einer Wäschetrommel, zunächst reduziert und zusammen mit dem darin angeordneten zu trocknenden Gut mindestens derart aufgeheizt wird, dass ein Abdampfen bei reduziertem Druck einsetzt, worauf die abgedampfte Feuchte, vorzugsweise kontinuierlich, aus der Aufnahme, wie dem Trockenraum und/oder der Wäschetrommel, abgezogen wird. Die abgezogene Feuchte wird anders als in der WO2007/093073 nicht mit einer herkömmlichen Verdichter/Vakuumpumpe auf Umgebungsdruck komprimiert, sondern mittels eines Turboverdichters.

Entgegen den im Stand der Technik vorgeschlagenen Lösungen wird die erhöhte Wärme und die Kondensationswärme nicht über einen separaten Wärmetauscher genutzt, sondern mindestens ein Teil der erwärmten Feuchte wird direkt an die Aussenwand der Aufnahme, wie beispielsweise den Trockenraum und/oder der Wäschetrommel zugeführt und kondensiert dort mindestens teilweise, um diese und insbesondere das darin angeordnete, zu trocknende Gut zu erwärmen.

Turbokompressoren sind in der Regel für sehr grosse Volumenströme geeignet, da für eine effiziente Maschine hohe Umfangsgeschwindigkeiten notwendig sind, was bewirkt, dass für kleine Maschinen sehr hohe Drehzahlen erforderlich sind. Radiale Turbokompressoren benötigen typischerweise eine Umfangsgeschwindigkeit von 270m/s. So erzielt man hohe Druckverhältnisse (typisch 2-3) bei guter Effizienz (ca. 70%). Turbokompressoren erfordern einen grossen Volumenstrom im Verhältnis zur Baugrösse, da sonst die Spaltverluste die Effizienz zerstören. Das bedeutet, dass beim kleinen Volumenstrom extrem schnell drehende Maschinen resultieren, für die bis vor kurzem keine elektrische Antriebe oder Generatoren verfügbar waren. Man findet jedoch auch in der bisherigen Technik sehr kleine Radialturbomaschinen. So in der Kryotechnik als Drosselorgan an Expansionsturbinen und bei dem Abgasturbolader für Kolbenmotoren. In beiden Fällen sind Drehzahlen bis 300'000 Umdrehungen pro Minute üblich. Bei allen Anwendungen wird der Turbokompressor über eine Turbine getrieben und nicht direkt elektrisch oder mechanisch.

Die Grenzen des Einsatzes von direkt elektrisch angetriebenen Turbomaschinen liegen heute bei der Drehzahl eines Elektromotors bzw. eines Generators. Noch vor kurzem hätte die Antwort auf die Frage nach der Machbarkeit eines direkt angetriebenen Turbokompressors für die hier erfindungsgemäss definierte Anwendung klar mit Nein beantwortet werden müssen. Heute sind Elektromotoren verfügbar, die bis zu 1'000'000 Umdrehungen pro Minute eingesetzt werden können. Diese werden alle ausnahmslos elektronisch komultiert, da Bürsten bei den Betriebsbedingungen kaum vorstellbar sind. Möglich gemacht wurde dies durch schnelle und kostengünstige Leistungselektronik, mit der man in der Lage ist, Motoren entsprechend hochfrequent anzusteuern.

Durch die nun neuerdings möglichen dimensionsmässig kleinen Turbokompressoren kann durch die erfindungsgemäss vorgeschlagenen Kombination mit einem Wäschetrockner eine markante Effizienzsteigerung ermöglich werden, mit gleichzeitig äusserst kompakter Bauweise, indem der Turboverdichter neuester Generation dimensionsmässig relativ klein gehalten werden kann.

Als Fazit ergibt sich somit, dass die Verwendung eines mind. 2-stufigen radialen Turboverdichters als Schlüssel dazu betrachtet werden muss, dass bei einem Trockner, vorgeschlagen wie in der WO2007/093073 eine markante Effizienzsteigerung bei gleichzeitig mindestens gleich bleibender Dimensionierung ermöglicht wird.

Die Erfindung besitzt den Vorteil, dass aufgrund der günstigen Energiebilanz des Verfahrens die Kosten für die Trocknung des zu trocknenden Gutes, wie beispielsweise der Wäsche o.dgl., reduziert werden. Der erfindungsgemässe Wäschetrockner besitzt darüber hinaus den Vorteil eines im Vergleich zu bekannten Wäschetrocknern vereinfachten Aufbaus, was zur Senkung der Herstellungskosten beiträgt. Ein weiterer Vorteil liegt darin, dass Wäschetrockner wirtschaftlicher als bekannte Trockner betrieben werden können.

Zudem wird dank der tieferen Trocknungstemperatur die Wäsche erheblich schonender getrocknet.

Wesen der Erfindung ist, dass das aus der Wäsche zu entziehende Wasser als Arbeitsmedium für einen offenen Wärmepumpenprozess genutzt wird.

Nachfolgend wird die Erfindung anhand von Ausführungsbeispielen unter Bezug auf die beigefügten Figuren näher erläutert. Es zeigen:
- Fig. 1: eine Trommel und zu dieser benachbarte Bauteile eines erfindungsgemässen Wäschetrockners, schematisch in einem Schnitt senkrecht zur Trommelachse,
- Fig. 2: die Trommel und zu dieser benachbarte Bauteile eines erfindungsgemässen Wäschetrockner, schematisch in einem Schnitt entlang der Trommelachse,
- Fig. 3: Laufrad eines radialen Truboverdichters mit und ohne Deckscheibe,
- Fig. 4: Schnitt längs der Wellenachse durch einen 2-stufigen Turboverdichter mit Elektromotor und Lagerung, wobei beide Verdichterstufen am selben Wellenende angeordnet sind,
- Fig. 5: Schnitt längs der Wellenachse durch einen 2-stufigen Turboverdichter mit Elektromotor und Lagerung, wobei die beiden Verdichterstufen je an einem Wellenende angeordnet sind,
- Fig. 6: Schnitt längs der Wellenachse durch einen 2-stufigen Turboverdichter mit Elektromotor und Lagerung, wobei die beiden Verdichterstufen je an einem Wellenende angeordnet sind, wobei zwischen den Verdichterstufen ein Wärmetauscher als Zwischenkühler angeordnet ist.

Die in Fig. 1 schematisch dargestellte Anordnung, welche eine Trommel 1 und zu dieser benachbarten Bauteile umfasst, ist im Innern eines (nicht dargestellten) Chassis des Wäschetrockners untergebracht. Die luftdicht verschliessbare Trommel 1 dient der Aufnahme z.B. von Wäsche und ist von einem beispielsweise zylindrischen Isolationsgehäuse 2 aus gut wärmedämmenden Material, wie beispielsweise Isolationswolle, Styropor, geschäumtes Polyurethan, etc. umgeben. Die Trommel 1 besteht aus einem gut wärmeleitenden Material, wie beispielsweise Edelstahl, Aluminium etc. Selbstverständlich können sowohl Trommel wie Isolationsgehäuse auch kugelförmig, eiförmig, etc. ausgebildet sein, wesentlich ist, dass die Form resp. die Konstruktion das Evakuieren des Innenraumes zulässt. Im unteren Bereich ist das Isolationsgehäuse 2 mit einem beispielsweise kugel- oder zylinderförmigen Auffangbehälter 5 zum Sammeln abzuführender Flüssigkeit versehen. Am Wäschetrockner ist eine (nicht dargestellte) Heizeinrichtung zum Erwärmen des Trommelinnenraums 4 vorgesehen, wobei es sich bei der Heizeinrichtung beispielsweise um eine Heizschlange (10), wie dargestellt, oder um einen im Abstand zur Trommel 1 im Isolationsgehäuse angeordneten Infrarotwärmestrahler handeln kann. Am Wäschetrockner kann eine Regeleinrichtung vorgesehen sein, mittels welcher in herkömmlicher Weise mittels der angesprochenen Heizeinrichtung die Temperatur im Trommelinnenraum 4 geregelt werden kann. Dabei ist der Druck in der Trommel, der sogenannte Temperaturindikator, solange noch ausreichend Wasser bzw. Feuchte im System, wie beispielsweise der Wäsche, vorhanden ist.

Für die Druckreduktion in der Trommel 4 ist, wie nun erfindungsgemäss vorgeschlagen, ein Turboverdichter 3 vorgesehen, welche beispielsweise über eine mittig in der Trommelachse vorgesehene Abzugsleitung Luft-WasserDampfgemisch aus dem Trommelinnern abzieht. Anschliessend an den Turboverdichter ist eine Rückführleitung 9 vorgesehen, um mindestens einen Teil des verdichteten Luft-Wasser-Dampfgemisches ins Innere des Isolationsgehäuses 2 an die äussere Wandung der Trommel 1 zu führen.

Fig. 2 zeigt die Trommel 1 und zu dieser benachbarte Bauteile eines erfindungsgemässen Wäschetrockners, schematisch in einem Schnitt entlang der Trommelachse. Die beispielsweise zylinderförmige Trommel 1 ist druckfest ausgebildet und ist durch (nicht dargestellte) Mittel in bekannter Weise im Isolationsgehäuse 2 rotierbar gelagert und durch einen (nicht dargestellten Motor) antreibbar. Wie Der Zugang zur Beschickung der Trommel 1 bzw. zur Entnahme von Wäsche 11 aus der Trommel 1 geschieht über eine durch die Tür 6 verschliessbare Zugangsöffnung, die im vorderen Bereich der Trommel 1 vorgesehen ist.

Zwischen der Trommel 1 und dem Isolationsgehäuse 2 verbleibt ein Zwischenraum 7.

Es folgt die Beschreibung des Trocknungsvorgangs. Zu Beginn herrscht im Trommelinnenraum 4 ein standortabhängiger äusserer Luftdruck von ca. 1 bar. Nachdem der Trommelinnenraum 4 mit feuchter Wäsche 11 beschickt und die Tür 6 verschlossen ist, wird im Trommelinnenraum 4 eine Temperatur von beispielsweise 60° C hergestellt, bei welcher die Wäsche geschont wird und vor allem nicht einschrumpft. Gleichzeitig wird der Innenraum 4 mittels des Turbokompressors 3 sukzessive auf einen Druck von ca. 0,2 bar evakuiert wodurch der Dampfdruck der Feuchte in der Wäsche erhöht wird und Abdampfen der Feuchte einsetzt. Anschliessend wird Wasserdampf-Luft-Gemisch, das aus der Wäsche ausgedampften Wasserdampf enthält, vom Turbokompressor 3 aus dem Trommelinnenraum 4 in den Aussenbereich A, der ausserhalb des Trommelinnenraums 4 liegt, gefördert, wobei die von der Wäsche stammende Feuchtigkeit aus dem Trommelinnenraum 4 abgeführt wird. Da die Trommel 1 weitgehendst luftdicht verschlossen ist, bleibt der Unterdruck bei der Entnahme des Wasserdampf-Luft-Gemisches im Trommelinnenraum 4 erhalten.

Aus der Physik ist bekannt, dass infolge der Druckabnahme ohne weitere Beheizung des Trommelinnenraums 4 die Temperatur im Trommelinnenraum 4 sinken und mithin die Verdampfungsintensität (beispielsweise definiert als Feuchtigkeitsmenge, die pro Zeiteinheit aus der Wäsche ausdampft) abnehmen würde oder die Verdampfung gar zum Erliegen käme. Möglicherweise könnte es zum Gefrieren des Wassers in der Wäsche kommen. Daher ist es erforderlich, dass während des Trocknungsverfahrens dem Trommelinnenraum 4 zumindest soviel Wärme beispielsweise durch die angesprochene Heizeinrichtung zugeführt wird, dass der Verdampfungsvorgang in Gang gehalten wird. Das Abpumpen des Wasserdampf-Luft-Gemisches erfolgt so lange, bis sich der erwähnte vorgegebener Unterdruck von beispielsweise nahezu 0,2 bar eingestellt hat. Es hat sich gezeigt, dass sich eine Wäscheschonende und energieeffiziente Trocknung ergibt, wenn man die Temperatur im Trommelinnenraum 4 während des Abpumpens beispielsweise bei 60°C konstant hält und den Druck durch das Abpumpen des Wasserdampf-Luft-Gemisches bis auf ca. 0,2 bar reduziert. Hinsichtlich näherer Details zu den physikalischen Vorgängen, die während des Trocknungsverfahrens im Trommelinnenraum 4 stattfinden, sei auf die Fachliteratur verwiesen.

Wie bereits oben erwähnt wurde, wird das abgepumpte Wasserdampf-Luft-Gemisch einem Aussenbereich A zugeleitet, der ausserhalb des Trommelinnenraums 4 liegt und in dem Atmosphärendruck herrscht. Da während des Abpumpens des Wasserdampf-Luft-Gemisches aus dem Trommelinnenraum 4 ein Druck im Trommelinnenraum 4 erzeugt wird, der geringer als der Atmosphärendruck ist wird das in einen Aussenbereich A geleitete Wasserdampf-Luft-Gemisch im Aussenbereich A komprimiert und dabei von sich aus erhitzt. In einer möglichen Ausführungsform des Verfahrens wird mindestens ein Teil des komprimierten und erhitzten Wasserdampf-Luft-Gemisches zurück in den Zwischenbereich 7 innerhalb des Isolationsgehäuses 2 geleitet und der Aussenseite der Trommel 1 zugeführt.

Aufgrund der guten Wärmeleitfähigkeit der Wandung der Trommel 1 erfolgt eine Übertragung der Wärme des Wasser-Dampfluftgemisches von der Trommelaussenseite in den Trommelinnenraum 4, so dass das im Innenraum befindliche in Folge Evakuierung und Abdampfen der Feuchte abgekühlte Gut wieder erwärmt wird. Dabei kann die Menge des an die Aussenseite geführten Wasser-Dampfluftgemisches derart gewählt werden, dass die vorab erwähnte und angestrebte Innentemperatur von ca. 60° gehalten werden kann.

Aufgrund dieser Kühlabgabe an die Trommel 1 kondensiert der, der Aussenseite der Trommel 1 zugeführte Wasserdampf. Mithin findet so eine Wärmewiederverwertung statt, bei der die Trommel 1 quasi als Wärmetauscher dient. Damit wird das weitere Beheizen der Trommel durch die oben erwähnte Heizeinrichtung oder wird ein sonst erforderlicher zusätzlich zur Trommel 1 angeordneter Wärmetauscher hinfällig, wodurch sich der bauliche und betriebliche Aufwand der erfindungsgemässen Trocknungseinrichtung und damit deren Herstellungs- und Betriebskosten reduzieren.

Durch die Wahl eines besonders gut wärmedämmenden Materials für das Isolationsgehäuse 2 lassen sich die Energieverluste reduzieren und damit der Wirkungsgrad des Trocknungsverfahrens verbessern. Das bei der Kondensation ausgeschiedene Wasser rinnt an der Aussenseite der Trommel 1 entlang abwärts und gelangt schliesslich in das Auffangbehältnis 5.

Der grosse Vorteil der vorliegenden Erfindung, verglichen mit dem Trockner wie vorgeschlagen in der WO2007/093073, liegt in der Verwendung eines Turboverdichters bzw. eines kleinen Turbokompressors zur Erzeugung des Vakuums in der Trocknungskammer. Die Verwendung des Turboverdichters bringt eine wesentliche Effizienzsteigerung des Trockners mit sich, bei gleichzeitig reduzierten Betriebskosten. Durch das Ermöglichen kleiner Turbokompressoren kann der Trockner auch dimensionsmässig analog eines Trockners ausgelegt werden, wie im Stand der Technik bekannt.

Beispielsweise vorgeschlagen wird ein radialer Turboverdichter mit mindestens 2 Stufen wie er in Fig. 4, 5 oder 6 dargestellt ist, wobei die Laufräder (15,21,23) mit oder ohne Deckscheiben (13, Fig. 3) ausgeführt werden können. Ein mehrstufiger Turboverdichter mit einer oder mehreren Kühlern zwischen den einzelnen Verdichterstufen (Fig. 6) können energetisch vorteilhaft sein. Der Turboverdichter und der allfällige Zwischenkühler (39) werden beispielsweise so angeordnet, dass sie sich im Kondensationsraum (7) befinden oder zumindest ihre Abwärme in diesen abgeben.

Bei den in den Fig. 1 bis 6 schematisch dargestellten Ausführungsbeispielen handelt es sich selbstverständlich nur um mögliche Ausführungsvarianten, welche auf x-beliebige Art und Weise abgeändert, modifiziert oder durch weitere Elemente ergänzt werden können. Insbesondere wurde auf die Darstellung der an sich üblicherweise bei Trocknungsgeräten verwendeten zusätzlichen Aggregate und Gehäuseteile verzichtet, da diese analog herkömmlichen Geräten besten bekannt sind. Die Fig. 1 bis 6 konzentrieren sich auf die erfindungswesentlichen Elemente der dargestellten Ausführungsbeispiele. Insbesondere die in den

Figuren dargestellte Form der Trommel kann selbstverständlich x-beliebig abgeändert werden, abhängig davon beispielsweise, bei welchen Unterdruckverhältnissen und Temperaturen das Trocknungsgerät zu betreiben ist. Auch die beschriebenen Betriebsbedingungen sind nur beispielsweise und es ist selbstverständlich möglich, bei geringerem oder höherem Unterdruck zu arbeiten, wodurch sich selbstverständlich auch die Temperaturbedingungen ändern. Auch ist es möglich, die Trommel mit dem feuchten, textilen Gut zu bewegen oder in Ruhe zu belassen, je nachdem ob ein schonendes Trocknen erforderlich ist. Bekanntlich erfolgt ein grosser Teil der Schädigung der Wäsche durch die mechanische Bewegung und weniger durch den Trocknungsvorgang selbst. So ist es beispielsweise möglich für Wolle einen speziellen Trocknungsvorgang vorzusehen, bei welchem die Trommel wenig oder gar nicht bewegt wird.

Bevorzugte Betriebsbedingungen ergeben sich durch das jeweils zu trocknende textile Gut und die Optimierung der erfindungsgemäss vorgeschlagenen Trocknungseinrichtung ist an sich nicht Aufgabe der vorliegenden Erfindung.

Ergänzend sei noch einmal darauf hingewiesen, dass anstelle nur einer Wäschetrommel wie dargestellt in den Fig. 1 und 2 auch ein evakuierbarer und beheizbarer Trockenraum vorgesehen sein kann, in welchem eine rotierbare Wäschetrommel angeordnet ist. Der Vorteil dieser Lösung könnte darin liegen, dass das Evakuieren eines stationären Trockenraumes konstruktiv einfacher ist als das Evakuieren einer rotierbaren Wäschetrommel.

## Patentansprüche

1. Verfahren zum Trocknen eines textilen Gutes in einer dafür vorgesehenen Aufnahme, wobei der Druck in der Aufnahme (1) mit dem zu trocknenden Gut (11) gegenüber dem Umgebungsdruck reduziert wird, wodurch die Verdampfungstemperatur entsprechend reduziert wird und die verdampfte Feuchte aus dem Innenraum der Aufnahme abgezogen wird, wobei die abgedampfte und abgezogene Feuchte durch Kompression mittels eines Verdichters (3) auf Umgebungsdruck komprimiert wird und mindestens ein Teil der erwärmten Feuchte an die Aussenwand der Aufnahme zugeführt wird, wo die Feuchte mindestens teilweise kondensiert, um diese zu erwärmen, **dadurch gekennzeichnet, dass** die Kompression mittels eines mehrstufigen Radial-Turboverdichters erfolgt, beispielsweise 2- oder 3-stufig ausgeführt, mit oder ohne Deckscheiben.

2. Verfahren nach Anspruch 1, **dadurch gekennzeichnet, dass** der Innenraum (4) der Aufnahme (1) auf einen Druck < 0,5 bar, vorzugsweise in einem Bereich von 0,4 bis 0,2 bar reduziert wird und die Erwärmung des Innenraumes bzw. des zu trocknenden Gutes durch Aufheizen entsprechend auf eine Temperatur von mindestens 40°, vorzugsweise 50 bis 65°C, wie insbesondere ca. 60°C erfolgt.

3. Verfahren nach einem der Ansprüche 1 oder 2 zum Betreiben eines Wäschetrockners mit einem Trockenraum oder einer Trommel (1) als Aufnahme und einer Heizeinrichtung, bei dem Wasserdampf aus dem Rauminneren bzw. dem Trommelinnenraum (4) entnommen und einem Aussenbereich (A) zugeführt wird, der sich ausserhalb des Trommelinnenraums (4) befindet, wobei der Druck im Rauminnern bzw. im Trommelinnenraum (4) durch Evakuieren und damit die Entnahme des Wasserdampfes reduziert wird, **dadurch gekennzeichnet, dass** zumindest über einen Teil der Dauer der Entnahme des Wasserdampfes die Temperatur im Rauminnern bzw. im Trommelinnenraum (4) auf einer Temperatur gehalten wird, die mindestens nahezu so hoch ist, dass die Feuchte aus der Wäsche ausdampft.

4. Verfahren nach einem der Ansprüche 1 bis 3, **dadurch gekennzeichnet, dass** die Kompression mittels einem mehrstufigen Radialturboverdichter erfolgt, welcher mindestens 2-stufig ausgeführt wird und wobei einer oder mehrere Kühler zwischen den einzelnen Verdichterstufen vorgesehen sind.

5. Wäschetrockner mindestens umfassend:
- eine Aufnahme für ein zu trocknendes textiles Gut wobei die Aufnahme als Trockenraum, evakuierbare Trommel oder Wäschekammer ausgebildet ist,
- eine Heizeinrichtung (10) zum Aufheizen der Aufnahme, beispielsweise der Trommel (1), bzw. der darin angeordneten Wäsche (11),
- einen Verdichter (3) zum Evakuieren des Innenraumes (4) der Aufnahme und zum Abziehen der Feuchte aus der Aufnahme, beispielsweise der Trommel (1), sowie
- eine Rückführung (9) der abgezogenen Feuchte an die Aussenwand der Aufnahme, beispielsweise der Trommel (1),
**dadurch gekennzeichnet, dass** der Verdichter (3) als mehrstufiger Radial-Turboverichter (3) ausgeführt ist.

6. Wäschetrockner nach Anspruch 5, **dadurch gekennzeichnet, dass** der Turboverdichter ein mehrstufiger Radial-Turboverdichter ist mindestens aufweisend zwei Stufen, mit einem oder mehreren Kühlern zwischen den einzelnen Verdichterstufen.

7. Wäschetrockner nach einem der Ansprüche 5 oder 6, **dadurch gekennzeichnet, dass** der Antriebsmotor des Turboverdichters hochdruckseitig angeordnet ist, ausgestattet mit einem Permanent-Magnetrotor welcher typischerweise fluidgelagert ist, wobei das Fluid beispielsweise Wasser sein kann.

8. Wäschetrockner nach Anspruch 7, **dadurch gekennzeichnet, dass** bei der Fluidlagerung eine freischwimmende Hülse angebracht ist, um die Scherkräfte im Lager zu reduzieren.

9. Wäschetrockner nach einem der Ansprüche 7 oder 8, **dadurch gekennzeichnet, dass** der Motor eine elektrische Leistung von typischerweise 500 Watt bis 1 Kilowatt bei Drehzahlen von 300'000 bis 700'000 Umdrehungen/Minute aufweist, bevorzugt ca. 550'000 Umdrehungen/Minute.

10. Wäschetrockner nach einem der Ansprüche 5 bis 9, **dadurch gekennzeichnet, dass** die Rückführung (9) in den Zwischenraum mündet und dass weiter eine Aufnahme (5) vorgesehen ist für kondensierte Feuchte aus dem Zwischenraum.

11. Wäschetrockner nach einem der Ansprüche 5 bis 10, **dadurch gekennzeichnet, dass** ein evakuierbarer Trockenraum vorgesehen ist mit einer darin angeordneten, rotierbaren Wäschetrommel.

12. Wäschetrockner nach einem der Ansprüche 5 bis 11, **dadurch gekennzeichnet, dass** die evakuierbare Trommel (1) eine zylindrische Trommel ist mit konkaven Abschlüssen bzw. Seitenwandungen.

13. Wäschetrockner nach Anspruch 12, **dadurch gekennzeichnet, dass** in einem der konkaven Abschlüsse eine Öffnung vorgesehen ist, welche mittels eines weitgehendst transparenten Materials, wie beispielsweise ein Fenster aus Quarzglas überdeckt ist, und dass für das Beheizen des zu trocknenden Gutes eine zusätzliche Heizeinrichtung vorgesehen ist, wie beispielsweise ein Halogenstrahler, welcher im Bereich der Öffnung bzw. des Quarzglasfensters angeordnet ist.

## Claims

1. A process for drying a textile good in a reception for that purpose, wherein the pressure in the reception (1) with the textile good to be dried (11) is reduced with respect to the environmental pressure, whereby the evaporation temperature is reduced respectively and the evaporated humidity is removed from the interior of the reception, wherein the evaporated and removed humidity is compressed to environmental pressure through compression by means of a compressor (3) and at least a part of the heated humidity is supplied to the outer wall of the reception, where the humidity condensates at least partially, in order to heat it, **characterized in that** the compression is performed by a multi-stage radial turbo compressor, which is, for example, 2- or 3-stage, with or without covering disks.

2. The process according to claim 1, **characterized in that** the interior (4) of the reception (1) is reduced to a pressure < 0,5 bar, preferably in a range of 0,4 to 0,2 bar and the heating of the interior or of the good to be dried respectively takes place by means of heating correspondingly to a temperature of at least 40 °, preferably 50 to 65 °C, as especially approximately 60 °C.

3. The process according to one of claims 1 or 2 for operating a laundry dryer with a drying room or a drum (1) as reception and a heating device, at which steam is removed from the room interior or the drum interior (4) respectively and is supplied to an outside area (A), which is located outside of the drum interior (4), wherein the pressure in the room interior or the drum interior (4) respectively is reduced by evacuating and therefore by removing the steam, **characterized in that** the temperature in the room interior or the drum interior (4) is held at a temperature, that is at least almost as high, that the humidity evaporates from the laundry at least over a part of the duration of the removal of the steam.

4. The process according to one of claims 1 to 3, **characterized in that** compression is performed by means of a multi-stage radial turbo compressor, which is at least 2-stage and wherein one or more cooler are provided between the individual compressor stages.

5. A laundry dryer at least comprising:
- a reception for a textile good to be dried, wherein the reception is designed as drying room, evacuatable drum or laundry room,
- a heating device (10) for the heating of the reception, for example the drum (1), or the laundry (11) arranged therein respectively,
- a compressor (3) for the evacuation of the room interior (4) of the reception and for the removal of the humidity from the reception, for example from the drum (1), as well as
- a recirculation (9) of the removed humidity to the outer wall of the reception, for example of the drum (1), **characterized in that**, the compressor (3) is designed as a multi-stage radial turbo compressor (3).

6. The laundry dryer according to claim 5, **characterized in that** the turbo compressor is a multi-stage radial turbo compressor comprising at least two stages with one or more cooler between the individual compressor stages.

7. The laundry dryer according to one of claims 5 or 6, **characterized in that** the drive motor of the turbo compressor is arranged on the high pressure side, and is provided with a permanent magnet rotor, which typically comprises a fluid bearing, wherein, for example, the fluid can be water.

8. The laundry dryer according to claim 7, **characterized in that** a free floating sleeve is arranged at the fluid bearing, in order to reduce the sheer forces in the bearing.

9. The laundry dryer according to one of claims 7 or 8, **characterized in that**, the motor comprises an electric power of typically 500 Watt to 1 Kilowatt at revolution speeds from 300'000 to 700'000 revolutions/minute, preferably approximately 550'000 revolutions/minute.

10. The laundry dryer according to one of claims 5 to 9, **characterized in that** the recirculation (9) opens into the interspace and **in that** a reception (5) for the condensed humidity from the interspace is further provided.

11. The laundry dryer according to one of claims 5 to 10, **characterized in that** an evacuatable drying room is provided with a rotatable laundry drum arranged therein.

12. The laundry dryer according to one of claims 5 to 11, **characterized in that** the evacuatable drum (1) is a cylindrical drum with concave closures or concave side walls respectively.

13. The laundry dryer according to claim 12, **characterized in that** an opening is provided in one of the concave closures, which is covered with a largely transparent material, such as for example a window from quartz glass, and **in that** an additional heating device for the heating of the good to be dried is provided, like for example a halogen spot light, which is arranged in the region of the opening or the quartz glass window respectively.

## Revendications

1. Un procédé pour sécher un produit textile dans une réception à cet effet, où la pression dans la réception (1) avec le produit textile à sécher (11) est réduite par rapport à la pression ambiante, grâce à quoi la température d'évaporation est réduite, respectivement, grâce à quoi la température d'évaporation est réduite, respectivement, et l'humidité évaporée est retirée de l'intérieur de la réception, où l'humidité évaporée et retirée est comprimé à la pression de l'environnement par compression au moyen d'un compresseur (3) et au moins une partie de l'humidité chauffée es est fournie à la paroi extérieure de la réception, où l'humidité se condense au moins partiellement, afin de la chauffer, **caractérisé en ce que** la compression est effectuée par un turbocompresseur radial aux étages multiples, ce qui sont, par exemple, 2- ou 3 étages, avec ou sans disques de recouvrement.

2. Le procédé selon la revendication 1, **caractérisé en ce que** l'intérieur (4) de la réception (1) est réduit à une pression < 0,5 bar, de préférence dans un domaine de 0,4 à 0,2 bar et le réchauffement de l'intérieur ou du produit à sécher, respectivement, est effectué par moyens de chauffage correspondant à une température d'au moins 40 °, de préférence de 50 à 65 °C, en particulier d'environ 60 °C.

3. Le procédé selon l'une des revendications 1 ou 2 pour le fonctionnement d'un sèche-linge avec une chambre de séchage ou un tambour (1) comme réception et un dispositif de chauffage, où la vapeur d'eau est retirée de l'intérieur de la chambre ou de l'intérieur du tambour (4), respectivement, et est fourni à un espace extérieur (A), qui est localisé au dehors de l'intérieur du tambour (4), où la pression dans l'intérieur de la chambre ou dans l'intérieur du tambour (4), respectivement, est réduite par évacuation et donc en retirant la vapeur, **caractérisé en ce que** la température dans l'intérieur de la chambre ou dans l'intérieur du tambour (4) est maintenu à une température, qui est au moins presque aussi élevée, que l'humidité vaporise de la lessive au moins sur une partie de la durée de l'évacuation de la vapeur d'eau.

4. Le procédé selon l'une quelconque des revendications 1 à 3, **caractérisé en ce que** la compression est effectuée au moyen d'un turbocompresseur radial aux étages multiples, qui est au moins deux étages et dans lequel un ou plusieurs refroidisseurs sont prévus entre les étages de compresseur individuel.

5. Un sèche-linge comprenant au moins:
- une réception pour un produit textile à sécher, dans laquelle la réception est conçue comme chambre de séchage, tambour évacuable ou chambre de lavage,
- un dispositif de chauffage (10) pour le chauffage de la réception, par exemple, le tambour (1) ou le linge (11) qui y est disposé, respectivement,
- un compresseur (3) pour l'évacuation de l'intérieure de la chambre (4) de la réception et pour l'évacuation de l'humidité de la réception, par exemple à partir du tambour (1), ainsi que
- une remise en circulation (9) de l'humidité retirée de la paroi extérieure de la réception, par exemple, du tambour (1), **caractérisé en ce que** le compresseur (3) est conçu comme un turbocompresseur radial aux étages multiples (3).

6. Le sèche-linge selon la revendication 5, **caractérisé en ce que** le turbocompresseur est un turbocompresseur radial aux étages multiples comprenant au moins deux étages avec un ou plusieurs refroidisseurs entre les étages de compression individuels.

7. Le sèche-linge selon l'une des revendications 5 ou 6, **caractérisé en ce que** le moteur d'entraînement du turbocompresseur est disposé sur le côté haute pression et est prévu d'un rotor à aimant permanent, qui comprend typiquement un palier à fluide, où, par exemple, le fluide peut être de l'eau.

8. Le sèche-linge selon la revendication 7, **caractérisé en ce qu'**un manchon flottant libre est disposé au palier de fluide, afin de réduire les forces de cisaillement dans le palier.

9. Le sèche-linge selon l'une des revendications 7 ou 8, **caractérisé en ce que** le moteur comprend une puissance électrique typiquement de 500 Watts à 1 kilowatt à des vitesses de rotation de 300'000 à 700'000 rotations/minute, de préférence environ 550'000 rotations/minute.

10. Le sèche-linge selon l'une des revendications 5 à 9, **caractérisé en ce que** la remise en circulation (9) débouche dans l'espace intermédiaire et **en ce qu'**une réception (5) pour l'humidité condensée de l'espace intermédiaire est prévu en outre.

11. Le sèche-linge selon l'une des revendications 5 à 10, **caractérisé en ce qu'**une chambre de séchage évacuable est prévue d'un tambour à linge rotatif disposé dans celle-ci.

12. Le sèche-linge selon l'une des revendications 5 à 11, **caractérisé en ce que** le tambour évacuable (1) est un tambour cylindrique avec des fermetures concaves ou des parois latérales concaves, respectivement.

13. Le sèche-linge selon la revendication 12, **caractérisé en ce qu'**une ouverture est prévue dans l'une des fermetures concaves, qui est recouverte d'un matériau essentiellement transparent, tel que par exemple une fenêtre en verre de quartz, et **en ce qu'**un dispositif de chauffage supplémentaire pour le chauffage du produit à sécher est prévue, comme par exemple un spot lumineux d'halogène, qui est disposé dans la région de l'ouverture ou de la fenêtre en verre de quartz, respectivement.
